# EUROPÄISCHE PATENTSCHRIFT

(11) **EP 1 147 851 B1**
(45) Veröffentlichungstag und Bekanntmachung des Hinweises auf die Patenterteilung: **14.11.2001**
(21) Anmeldenummer: 00104645.7
(22) Anmeldetag: 03.03.2000
(51) Int. Cl.: B24B 5/42, B24B 35/00

(54) **Vorrichtung zur Finishbearbeitung von Wellen, insbesondere von Kurbel- und Nockenwellen**
Finishing machine for crankshafts and camshafts
Machine de finission pour des vilebrequins et des arbres à cames

(43) Veröffentlichungstag der Anmeldung: 24.10.2001
(73) Patentinhaber: Ernst Thielenhaus GmbH & Co. KG, 42285 Wuppertal (DE)
(72) Erfinder: Müller, Werner Max, Dr.-Ing., 45133 Essen (DE); Thölke, Andreas, Dipl.-Ing., 26129 Oldenburg (DE)
(74) Vertreter: Albrecht, Rainer Harald, Dr.-Ing.

(56) Entgegenhaltungen:
- DE-A- 19 607 776
- DE-A- 19 607 821

## Beschreibung

Die Erfindung betrifft eine Vorrichtung zur Finishbearbeitung von Wellen, insbesondere von Kurbel- und Nockenwellen, mit
einem Träger,
mindestens einem Andrückschuh und
einer Linearführung des Andrückschuhs,
wobei die Linearführung des Andrückschuhs mit einer Querführung des die Linearführung tragenden Bauteils ein Kreuzführungssystem bildet, welches der Umlaufbewegung des um seine Rotationsachse rotierenden Werkstückes folgt.

Eine Vorrichtung des beschriebenen Aufbaus und der beschriebenen Zweckbestimmung ist aus DE-A 196 07 776 bekannt. Die bekannte Vorrichtung weist zwei Andrückschuhe auf, die jeweils an einem Arm in Linearführungen beweglich angeordnet sind. Die Arme ihrerseits sind an einem portalartigen Querträger geführt und durch eine elektromechanische oder hydraulische Spanneinrichtung, mit der die Andruckkraft für die Finishbearbeitung erzeugt werden kann, untereinander verbunden. Die mit vier Führungen ausgebildete Vorrichtung ist konstruktiv aufwendig. Durch die konstruktionsbedingte große Länge der Arme und deren endseitige Führung an einem Querträger, besitzt die Vorrichtung nur eine verhältnismäßig geringe Steifigkeit, die zudem in Abhängigkeit von der Position der Andrückschuhe auf den Armen noch veränderlich ist. Durch die unzureichende Steifigkeit können Bearbeitungsfehler bei der Finishbearbeitung auftreten. Ferner ergeben sich beim Be- und Entladen eines Werkstückes Schwierigkeiten, da sich die Andrückschuhe in Längsrichtung der Arme gegeneinander verschieben können. Es sind aufwendige, sehr präzise arbeitende Positioniereinrichtungen erforderlich, damit die Andrückschuhe während eines Werkstückwechsels definierte Positionen einnehmen.

Der Erfindung liegt die Aufgabe zugrunde, eine kompakte und im Aufbau einfache Vorrichtung mit wenigen Bewegungskomponenten zur Finishbearbeitung von Wellen anzugeben, die sich aufgrund ihrer Konstruktion durch eine hohe, unveränderliche Steifigkeit auszeichnet.

Ausgehend von einer Vorrichtung des eingangs beschriebenen Aufbaus wird die Aufgabe erfindungsgemäß dadurch gelöst, dass die Querführung aus einem an dem Träger geführten Hauptschlitten besteht, der werkstückseitig einen gabelförmigen Kopf aufweist, und dass die Führungsschiene für die Linearführung des Andrückschuhs zwischen die Schenkel des gabelförmigen Kopfes eingesetzt ist. Vorzugsweise sind an der Führungsschiene zwei Andrückschuhe beweglich geführt, deren Arbeitsflächen das Werkstück umgreifen. Die Arbeitsflächen können mit hohen Steinen bestückt oder für den Betrieb mit einem Finishband ausgelegt sein. Zur Erzeugung des für die Finishbearbeitung erforderlichen Druckes können die Andrückschuhe durch eine elektromechanische, hydraulische oder pneumatische Spanneinrichtung miteinander verbunden sein. Der Stellweg der Spanneinrichtung ist zweckmäßig so eingerichtet, dass die Andrückschuhe zum Be- und Entladen eines Werkstückes weit auseinandergefahren werden können.

Vorzugsweise ist der Hauptschlitten radial zur Rotationsachse des Werkstückes ausgerichtet. Bei der Werkstückbearbeitung ist die Führung des Hauptschlittens frei von Biegemomenten, so dass eine leichtgängige und präzise Führung der Querführung gewährleistet ist.

Die Andrückschuhe sind als vorkragende Bauteile ausgebildet und weisen an ihrem rückwärtigen Ende einen an der Führungsschiene geführten Schlitten sowie an ihrem vorstehenden Ende eine das Werkstück bogenförmig umgreifende Arbeitsfläche auf.

Es versteht sich, dass bei der Bearbeitung der Haupt- und Hublager einer Kurbelwelle oder bei Bearbeitung einer Nockenwelle eine Mehrzahl der beschriebenen Vorrichtungen in Werkstücklängsrichtung nebeneinander angeordnet sind. Nach der Finishbearbeitung eines Werkstückes werden die Andrückschuhe in Öffnungsstellungen bewegt und das Werkstück entnommen. Das Einlegen eines neuen Werkstückes kann erheblich vereinfacht werden, wenn die Hauptschlitten der nebeneinander angeordneten Vorrichtungen ihre Positionen exakt beibehalten. Gemäß einer bevorzugten Ausführung der Erfindung weist der Hauptschlitten daher ein rückwärtiges über den Träger vorstehendes Ende auf, das arretierbar ist, wenn das Werkstück nicht bearbeitet wird. Vorzugsweise ist dem rückwärtigen Ende eine Positioniervorrichtung sowie eine Klemmvorrichtung zugeordnet und weist das rückwärtige Ende ein Profil auf, welches mit der Positioniervorrichtung zusammenwirkt. Bei einer Betätigung der Positioniervorrichtung nimmt der Hauptschlitten eine durch das Profil des rückwärtigen Endes vorgegebene Stellung ein. Bei einer Betätigung der Klemmvorrichtung ist das rückwärtige Ende ferner in beliebigen Stellungen fixierbar.

Im folgenden wird die Erfindung anhand einer lediglich ein Ausführungsbeispiel darstellenden Zeichnung erläutert. Es zeigen schematisch
- Fig. 1: eine Vorrichtung zur Finishbearbeitung von Hublagern einer Kurbelwelle,
- Fig. 2: eine am rückwärtigen Ende der Vorrichtung angeordnete Positionier- und Klemmeinrichtung.

Zum grundsätzlichen Aufbau der Vorrichtung gehören ein Träger 1, mindestens ein Andrückschuh 2 und eine Linearführung 3 des Andrückschuhs 2. Die Linearführung 3 des Andrückschuhs 2 bildet mit einer Querführung 4 des die Linearführung tragenden Bauteils ein Kreuzführungssystem, welches der Umlaufbewegung des um seine Rotationsachse rotierenden Werkstückes 5 folgt. Mehrere der dargestellten Vorrichtungen sind bei der Finishbearbeitung einer Kurbelwelle in Werkstücklängsrichtung nebeneinander angeordnet. Der Rotationsantrieb für das Werkstück und ein üblicherweise ebenfalls vorgesehener Axial-Oszillationsantrieb für axiale Relativbewegungen zwischen Werkstück 5 und den Andrückschuhen 2 sind nicht dargestellt.

Die Querführung 4 besteht aus einem an dem Träger 1 geführten Hauptschlitten 6, der werkstückseitig einen gabelförmigen Kopf 7 aufweist. Die Führungsschiene 8 für die Linearführung 3 der Andrückschuhe 2 ist zwischen die Schenkel des gabelförmigen Kopfes 7 eingesetzt, wobei die Führungsflächen durch eine bewegliche Abdeckung, z. B. durch einen Faltenbalg, geschützt werden können. An der Führungsschiene 8 sind zwei Andrückschuhe 2 beweglich geführt, deren Arbeitsflächen das Werkstück 5 umgreifen. Die Arbeitsflächen können mit Honsteinen bestückt oder für den Betrieb eines Finishbandes ausgelegt sein. Die Andrückschuhe 2 sind untereinander durch eine Spanneinrichtung 9 miteinander verbunden. Im Ausführungsbeispiel ist eine hydraulische Spanneinrichtung 9 angedeutet. Die Spanneinrichtung 9 kann aber ebenso gut als elektromechanische oder pneumatische Einrichtung ausgeführt werden.

Der Hauptschlitten 6 ist radial zur Wellenachse des Werkstückes 5 ausgerichtet. Die bei einer Umlaufbewegung des Werkstückes ausgeführten Stellbewegungen des Hauptschlittens 6 sowie der Andrückschuhe 2 sind in Fig. 1 durch strichpunktierte Linien angedeutet.

Die Andrückschuhe 2 sind als vorkragende Bauteile ausgebildet und weisen an ihrem rückwärtigen Ende einen an der Führungsschiene geführten Schlitten 10 sowie an ihrem vorstehenden Ende eine das Werkstück bogenförmig umgreifende Arbeitsfläche auf.

Der Hauptschlitten 6 weist ein rückwärtiges, über den Träger vorstehendes Ende 11 auf, das mit einer in Fig. 2 dargestellten Einrichtung positionierbar und arretierbar ist, wenn das Werkstück nicht bearbeitet wird. Die in Fig. 2 dargestellte Einrichtung umfasst eine Positioniervorrichtung 12 sowie eine Klemmvorrichtung 13.

Die Positioniervorrichtung 12 wirkt mit einem Profil 14 des rückwärtigen Endes 11 zusammen. Durch Betätigung der Positioniervorrichtung 12 ist der Hauptschlitten 6 in eine durch das Profil 14 vorgegebene Stellung bewegbar. Wenn die Vorrichtung zur Finishbearbeitung erstmals mit einem neuen Werkstück 5 beschickt wird, werden alle Hauptschlitten 6 mit Hilfe ihrer zugeordneten Positioniervorrichtung 12 in eine durch das Profil 14 vorgegebene Mittellage gebracht. Bei weit auseinander gefahrenen Andrückschuhen 2 wird das Werkstück 5 z. B. eine Kurbelwelle, in die Vorrichtung eingelegt. Zunächst erfolgt die Einspannung der in der Rotationsachse liegenden Hauptlagerflächen des Werkstückes. Nacheinander werden dann die zu bearbeitenden Hublagerflächen des Werkstückes in die Positionen "12 Uhr" oder "6 Uhr" gebracht und die zugeordneten Andrückschuhe 2 an die zu bearbeitende Hublagerfläche angelegt. Sobald die Andrückschuhe 2 an der zu bearbeitenden Hublagerfläche anliegen, wird die Positioniervorrichtung 12 gelöst, so dass der Hauptschlitten 6 frei beweglich ist. Die Vorgänge werden wiederholt, bis alle Andrückschuhe 2 an den zu bearbeitenden Hublagerflächen anliegen. Damit ist das sogenannte "Teach in" abgeschlossen und kann mit einer Serienproduktion begonnen werden.

Nach erfolgter Finishbearbeitung eines ersten Werkstückes wird die bearbeitete Kurbelwelle in einer vorher bestimmten Winkellage positioniert. Bevor das bearbeitete Werkstück 5 entnommen wird, werden die Hauptschlitten 6 durch die zugeordneten Klemmvorrichtungen 13 in den durch die Winkellage des Werkstückes bestimmten Positionen fixiert. Nunmehr kann das bearbeitete Werkstück 5 entnommen und im Rahmen der Serienproduktion ein neues Werkstück zur Bearbeitung eingelegt werden.

## Patentansprüche

1. Vorrichtung zur Finishbearbeitung von Wellen, insbesondere von Kurbel- und Nockenwellen, mit
einem Träger (1),
mindestens einem Andrückschuh (2) und
einer Linearführung (3) des Andrückschuhs (2), wobei die Linearführung (3) des Andrückschuhs (2) mit einer Querführung (4) des die Linearführung (3) tragenden Bauteils ein Kreuzführungssystem bildet, welches der Umlaufbewegung des um seine Rotationsachse rotierenden Werkstückes (5) folgt, **dadurch gekennzeichnet, dass** die Querführung (4) aus einem an dem Träger (1) geführten Hauptschlitten (6) besteht, der werkstückseitig einen gabelförmigen Kopf (7) aufweist, und dass die Führungsschiene (8) für die Linearführung (3) des Andrückschuhs (2) zwischen die Schenkel des gabelförmigen Kopfes (7) eingesetzt ist.

2. Vorrichtung nach Anspruch 1, **dadurch gekennzeichnet, dass** an der Führungsschiene (8) zwei Andrückschuhe (2) beweglich geführt sind, deren Arbeitsflächen das Werkstück (5) umgreifen.

3. Vorrichtung nach Anspruch 2, **dadurch gekennzeichnet, dass** die Andrückschuhe (2) durch eine elektromechanische, hydraulische oder pneumatische Spanneinrichtung (9) miteinander verbunden sind.

4. Vorrichtung nach einem der Ansprüche 1 bis 3, **dadurch gekennzeichnet, dass** der Hauptschlitten (6) radial zur Rotationsachse des Werkstückes (5) ausgerichtet ist.

5. Vorrichtung nach einem der Ansprüche 1 bis 4, **dadurch gekennzeichnet, dass** die Andrückschuhe (2) als vorkragende Bauteile ausgebildet sind und an ihrem rückwärtigen Ende einen an der Führungsschiene (8) geführten Schlitten (10) sowie an ihrem vorstehenden Ende eine das Werkstück (5) bogenförmig umgreifende Arbeitsfläche aufweisen.

6. Vorrichtung nach einem der Ansprüche 1 bis 5, **dadurch gekennzeichnet, dass** der Hauptschlitten (6) ein rückwärtiges über den Träger (1) vorstehendes Ende (11) aufweist, das arretierbar ist, wenn das Werkstück (5) nicht bearbeitet wird.

7. Vorrichtung nach Anspruch 6, **dadurch gekennzeichnet, dass** dem rückwärtigen Ende (11) eine Positioniervorrichtung (12) und eine Klemmvorrichtung (13) zugeordnet ist, wobei das rückwärtige Ende (11) ein Profil (14) aufweist, welches mit der Positioniervorrichtung (12) zusammenwirkt, und bei einer Betätigung der Positioniervorrichtung (12) eine durch das Profil (14) vorgegebene Stellung einnimmt und wobei das rückwärtige Ende (11) bei Betätigung der Klemmvorrichtung (13) in beliebigen Stellungen fixierbar ist.

## Claims

1. An apparatus for the finish-machining of shafts, particularly crankshafts and camshafts, comprising
a support (1),
at least one contact pressure shoe (2), and
a linear guide (3) for the contact pressure shoe (2),
wherein the linear guide (3) for the contact pressure shoe (2) forms a crossed guide system with a transverse guide (4) for the component which supports the linear guide (3), which crossed guide system follows the rotating movement of the workpiece (5) which is rotating about its axis of rotation, **characterised in that** the transverse guide (4) consists of a main slide (6) which is guided on the support (1) and which has a forked head (7) at its workpiece end, and that the guide rail (8) for the linear guide (3) for the contact pressure shoe (2) is inserted between the limbs of the forked head (7).

2. An apparatus according to claim 1, **characterised in that** two contact pressure shoes (2), the machining surfaces of which fit round the workpiece (5), are movably guided on the guide rail (8).

3. An apparatus according to claim 2, **characterised in that** the contact pressure shoes (2) are connected to each other by an electromechanical, hydraulic or pneumatic clamping device (9).

4. An apparatus according to any one of claims 1 to 3, **characterised in that** the main slide (6) is aligned radially in relation to the axis of rotation of the workpiece (5).

5. An apparatus according to any one of claims 1 to 4, **characterised in that** the contact pressure shoes (2) are constructed as protruding components, which at their rear end have a slide (10) which is guided on the guide rail (8), and which at their protruding end have a machining surface which fits arcuately round the workpiece (5).

6. An apparatus according to any one of claims 1 to 5, **characterised in that** the main slide (6) has a rear end (11) which protrudes beyond the support (1) and which can be locked when the workpiece (5) is not being machined.

7. An apparatus according to claim 6, **characterised in that** a positioning apparatus (12) and a clamping apparatus (13) are associated with the rear end (11), wherein the rear end (11) has a profile section (14) which cooperates with the positioning apparatus (12), and assumes a position which is predetermined by the profile section (14) when the positioning apparatus (12) is actuated, and wherein the rear end (11) can be fixed in any position when the clamping apparatus (13) is actuated.

## Revendications

1. Dispositif d'usinage de finition d'arbres, notamment de vilebrequins et d'arbres à cames, comportant
un support (1)
au moins un sabot presseur (2) et
un guide linéaire (3) du sabot presseur (2),
le guide linéaire (3) du sabot presseur (2) formant, avec un guide transversal (4) du composant qui porte le guide linéaire (3), un système de guidage en croix qui suit le mouvement de rotation de la pièce à usiner (5) qui tourne autour de son axe de rotation, **caractérisé en ce que** le guide transversal (4) est constitué d'un chariot principal (6) guidé sur le support (1) et qui comporte, du côté de la pièce à usiner, une tête (7) en forme de fourche, et **en ce que** le rail de guidage (8) pour le guide linéaire (3) du sabot presseur (2) est inséré entre les branches de la tête (7) en forme de fourche.

2. Dispositif selon la revendication 1, **caractérisé en ce que** deux sabots presseurs (2) sont guidés déplaçables sur le rail de guidage (8) et leur surface de travail entoure la pièce à usiner (5).

3. Dispositif selon la revendication 2, **caractérisé en ce que** les sabots presseurs (2) sont reliés entre eux au moyen d'un dispositif de serrage (9) électromécanique, hydraulique ou pneumatique.

4. Dispositif selon l'une des revendications 1 à 3, **caractérisé en ce que** le chariot principal (6) est orienté radialement par rapport à l'axe de rotation de la pièce à usiner (5).

5. Dispositif selon l'une des revendications 1 à 4, **caractérisé en ce que** les sabots presseurs (2) sont réalisés en tant que composants en porte-à-faux et comportent, à leur extrémité arrière, un chariot (10) guidé sur le rail de guidage (8), ainsi qu'à leur extrémité dépassante, une surface de travail qui entoure en forme d'arc la pièce à usiner (5).

6. Dispositif selon l'une des revendications 1 à 5, **caractérisé en ce que** le chariot principal (6) présente une extrémité arrière (11) qui dépasse du support (1) et qui peut être bloquée lorsque la pièce à usiner (5) n'est pas usinée.

7. Dispositif selon la revendication 6, **caractérisé en ce qu'**à l'extrémité arrière (11) est associé un dispositif de positionnement (12) et un dispositif de serrage (13), l'extrémité arrière (11) présentant un profil (14) qui coopère avec le dispositif de positionnement (12), et qui, lorsque le dispositif de positionnement (12) est actionné, prend une position imposée par le profil (14), et l'extrémité arrière (11) pouvant être fixée dans des positions quelconques, lorsqu'on actionne le dispositif de serrage (13).
